# FASCICULE DE BREVET EUROPEEN

(11) **EP 2 423 630 B1**
(45) Date de publication et mention de la délivrance du brevet: **20.08.2014**
(21) Numéro de dépôt: 11178576.2
(22) Date de dépôt: 24.08.2011
(51) Int. Cl.: F28D 9/04, F28F 3/12

(54) **Dispositif d'échange thermique**
Wärmeaustauschvorrichtung
Heat exchange device

(30) Priorité: 24.08.2010 FR 1056720
(43) Date de publication de la demande: 29.02.2012
(73) Titulaire: Electricité de France, 75008 Paris (FR)
(72) Inventeur: Radulescu, Mihaï, 77250 MORET-SUR-LOING (FR); Frichet, Jean-Claude, 77690 MONTIGNY-SUR-LOING (FR)
(74) Mandataire: Regimbeau

(56) Documents cités:
- EP-A2- 0 061 779
- DE-A1- 10 106 371
- FR-A1- 2 155 770
- US-A- 3 058 722
- US-A- 3 303 877
- US-A- 3 854 530

## Description

L'invention concerne le domaine des échangeurs de chaleur.

Plus particulièrement, l'invention concerne le domaine des échangeurs conçus pour provoquer un échange thermique entre un premier et un deuxième fluide caloporteur.

Plus particulièrement encore, l'invention concerne le domaine des échangeurs conçus pour être agencés au sein d'un réservoir de stockage comme un dispositif de chauffe-eau afin de provoquer un échange thermique entre un fluide caloporteur (par exemple provenant d'un circuit solaire) et le fluide à chauffer contenu dans le réservoir (par exemple de l'eau sanitaire dans le cas d'un chauffe-eau).

Dans ce domaine, on connaît de nombreux dispositifs permettant d'échanger l'énergie thermique (c'est-à-dire de la chaleur) entre un premier fluide caloporteur et un deuxième fluide caloporteur.

Les figures 1, 2a et 2b tirées du document US 2 663 549 représentent trois vues en coupe d'un même échangeur de chaleur 1 permettant de transférer l'énergie thermique entre un premier fluide G vers un deuxième fluide R.

Plus précisément, cet échangeur 1 est composé d'un élément tubulaire en spiral dont les spires non jointives présentent une section droite fermée en forme de rectangle allongé parallèlement à l'axe de la spirale. Le fluide G est amené par une canalisation 11 centrale dans l'entrée radialement interne de l'élément en spiral pour circuler dans l'élément tubulaire en spiral 4. La spire radialement externe de l'élément tubulaire débouche axialement sur le côté opposé à la canalisation 11. Entre les spires de l'élément tubulaire, il est formé un canal en spirale hydrauliquement isolé de l'élément en spirale et qui débouche axialement de part et d'autre de l'élément tubulaire. Le fluide R, quant à lui, est amené par une canalisation 22 dans le canal et circule ainsi axialement, c'est-à-dire verticalement depuis le bas de l'échangeur vers le haut en circulant dans l'élément en spiral selon la direction 7. Ainsi, le fluide R est hydrauliquement isolé du fluide G, tout en étant en relation d'échange thermique avec ce dernier par les surfaces 2 et 3. En sortie de l'échangeur, le fluide R sortant de chaque spire selon les directions 7 est recueilli dans un élément collecteur 10 pour une utilisation ultérieure.

Cependant, des critiques ont été émises quant aux dispositifs de l'état de la technique. En effet, l'échange thermique entre le fluide R et le fluide G s'effectue le long de la hauteur de l'échangeur 1 et cette surface d'échange n'est pas toujours suffisante pour un rendement optimum de l'échange thermique.

Une première solution serait d'augmenter la taille de l'échangeur, avec pour conséquences un échangeur plus cher, plus complexe et il n'y a pas forcément de place pour agencer un tel échangeur à l'intérieur d'un réservoir (par exemple un ballon d'eau chaude).

Selon une autre critique, il s'avère que ces dispositifs de l'état de la technique ne permettent pas de mettre en oeuvre une stratification thermique du fluide en sortie de l'échangeur.

On entendra par « stratification thermique » d'un volume de fluide, le fait que ce volume de fluide comprend des couches à des températures différentes selon la position de cette couche. Généralement, ces couches sont situées les unes sur les autres le long de la hauteur dans un récipient (tel qu'un ballon ou tout autre type de réservoir pour fluide), les couches inférieures étant les plus froides, la température des couches augmentant avec la hauteur de positionnement. Bien évidemment, ce phénomène de stratification thermique n'est pas obligatoirement discontinu et est généralement continu par échange thermique entre les couches.

On trouvera un descriptif d'autres échangeurs dans les documents US-3 303 877, DE 101 06 371, US-3 058 722, EP 0 061 779, FR 2,155,770 et dans le document US-3 854 530 par rapport auquel la revendication 1 annexée est délimitée.

En conséquence, un premier but de la présente invention est de fournir un dispositif d'échange de chaleur entre un premier fluide caloporteur et un second fluide caloporteur permettant d'augmenter la surface d'échange par rapport aux dispositifs de l'état de la technique sans pour autant augmenter la taille de l'échangeur.

Plus précisément, un but de la présente invention est de proposer un dispositif d'échange thermique qui soit simple et peu coûteux à réaliser.

Un autre but de la présente invention est de fournir un dispositif d'échange de chaleur mettant en oeuvre une stratification thermique de l'un des deux fluides caloporteurs en sortie de l'échangeur.

A cet effet l'invention concerne un dispositif d'échange thermique tel que défini en revendication 1 annexée.

Ainsi les moyens de guidage obligent les deux fluides à s'écouler le long d'une spirale au sein d'un échangeur permettant d'augmenter la surface de contact sans augmenter la taille de l'échangeur.

Ainsi, il est possible d'obtenir de manière très simple un échangeur thermique dont les deux fluides circulent chacun le long d'une trajectoire en spirale. La circulation relative des fluides pouvant être avantageusement à contre courant.

Avantageusement mais facultativement, l'invention comprend au moins l'une des caractéristiques suivantes :
- le premier canal comprend une entrée située à proximité du centre de l'enroulement de l'élément en forme de plaque et une sortie radialement externe, opposée au centre de l'enroulement,
- le deuxième canal comprend une entrée radialement externe à l'enroulement de l'élément en forme de plaque et une sortie située à proximité du centre de l'enroulement,
- le premier canal comprend des tronçons principaux perpendiculaires à l'axe d'enroulement de l'élément en forme de plaque, les tronçons principaux étant raccordés deux à deux, au niveau de leurs extrémités par des tronçons secondaires parallèles à l'axe d'enroulement,
- l'augmentation de la hauteur est continue,
- l'augmentation de la hauteur est par palier,
- la différence de hauteur d'une extrémité à l'autre de l'élément en forme de plaque le long de son axe principal est d'une valeur relative comprise entre 5% et 100%,
- la différence de hauteur d'une extrémité à l'autre de l'élément en forme de plaque le long de son axe principal est d'une valeur absolue comprise entre 10 cm et 100 cm,
- les surfaces de l'élément en forme de plaque présentent des aspérités et/ou des protubérances et/ou des ailettes,
- l'élément en forme de plaque est réalisé dans au moins l'un des matériaux suivants : métaux, plastiques, matériaux composites,
- le dispositif comprend en outre une cheminée de stratification thermique,
- la cheminée de stratification thermique comprend un élément tubulaire comprenant une pluralité de lumières alignées dans le sens d'un axe principal de l'élément tubulaire.

Ainsi, en sortie de l'échangeur, il est possible d'avoir une stratification thermique de l'un des deux fluides caloporteurs, c'est-à-dire que, selon la température du fluide en sortie de l'échangeur par rapport au fluide ambiant dans lequel est immergé l'échangeur, le fluide ressort à une hauteur différente correspondant à l'une ou l'autre des lumières de l'élément tubulaire.

L'invention concerne également un réservoir de fluide, notamment un ballon d'eau chaude tel que défini en revendication 13 annexée.

D'autres buts, caractéristiques et avantages de la présente invention apparaitront à lecture de la description qui va suivre et sur les figures annexées, données à titre illustratif, et sur lesquelles :
- les figures 1 et 2a et 2b, tirés du document US 2 663 549 représentent un dispositif d'échange de chaleur selon l'état de la technique, la figure 1 étant une vue en coupe verticale I-I, la figure 2a étant une vue en coupe horizontale Ila-Ila, et la figure 2b étant une vue en coupe verticale IIb-IIb,
- la figure 3a est une représentation schématique de coté d'un élément en forme de plaque d'un dispositif d'échange de chaleur selon un premier mode de réalisation de la présente invention,
- la figure 3b est une représentation schématique de coté d'un élément en forme de plaque d'un dispositif d'échange de chaleur selon un autre mode de réalisation de la présente invention,
- les figures 3c et 3d sont des vues en coupe respectivement des figures 3a et 3b, respectivement selon les plans IIIc-IIIc et IIId-IIId,
- la figure 4a est une représentation schématique de coté d'un élément en forme de plaque d'un dispositif d'échange de chaleur selon encore un autre mode de réalisation de la présente invention,
- la figure 4b est une vue en coupe verticale selon le plan IVb-IVb de l'élément de la figure 4a,
- la figure 4c est une vue cavalière d'une portion de l'élément de la figure 4a.
- la figure 5a représente un élément en forme de plaque d'un dispositif d'échange de chaleur selon la figure 4a, enroulé selon un mode de réalisation de la présente invention,
- la figure 5b représente une enveloppe et une cheminée de stratification selon un mode de réalisation de la présente invention,
- la figure 6a est une vue en coupe horizontale Vlll-Vlll d'un dispositif d'échange de chaleur selon les figures 5a et 5b (le nombre de spire ayant été réduit par souci de clarté),
- la figure 6b est une vue de haut d'un dispositif d'échange de chaleur selon les figures 5a et 5b,
- la figure 7 représente une vue éclatée d'un dispositif d'échange de chaleur selon un mode particulier de la présente invention,
- la figure 8 représente une vue en coupe d'un élément en forme de plaque d'un dispositif d'échange de chaleur selon la figure 3a ou 3b, enroulé selon un mode de réalisation de la présente invention,
- la figure 9 représente un dispositif d'échange de chaleur comprenant un élément en forme de plaque selon la figure 8,
- la figure 10 est une vue en coupe horizontale de la figure 9 selon le plan lX-lX d'un dispositif d'échange de chaleur selon la figure 9,
- la figure 11 est une vue en coupe d'un réservoir de fluide, et plus spécialement un chauffe-eau comprenant un dispositif d'échange de chaleur selon l'invention.

En référence à la figure 3a et selon un premier mode particulier de la présente invention, un dispositif d'échange de chaleur entre un premier fluide F1 et un second fluide F2 comprend un élément 10 en forme de plaque P.

L'élément 10 en forme de plaque P comprend un axe principal A le long duquel s'étend ladite plaque entre une première extrémité 103 et une seconde extrémité 104. L'élément 10 présente entre ces deux extrémités, deux surfaces opposées 101 et 102 espacées d'une épaisseur e selon une transversale de l'axe principal A.

Préférentiellement, les extrémités 103 et 104 sont des segments de droite perpendiculaires à l'axe principal A. La plaque comprend également un bord 105 préférentiellement parallèle à l'axe principal A et un deuxième bord 106 opposé au bord 105. Les bords 103, 104, 105 et 106 permettent de former le contour des deux surfaces de contact 101 et 102. La forme externe de l'élément 10 est obtenue par translation des contours 103, 104, 105 et 106 le long de l'épaisseur e (préférentiellement perpendiculaire aux contours 103, 104, 105 et 106). Le bord 104 définit la direction d'un axe Z préférentiellement perpendiculaire à l'axe principal A. L'élément 10 (et plus spécifiquement les surfaces de contact 101 et 102) peut être réalisé en tout matériau connu de l'état de la technique pour permettre une optimisation de l'échange de chaleur entre un premier fluide caloporteur et un second fluide caloporteur et notamment peut être réalisé dans au moins l'un des matériaux suivants : métaux, plastiques, matériaux composites, ...

L'élément 10 est en forme de « plaque », c'est à dire que ces dimensions géométriques sont telles que son épaisseur e est sensiblement inférieure aux dimensions des surfaces opposées 101 et 102 et plus précisément de la largeur horizontale L et la hauteur verticale H du corps de base.

Par convention, on appellera le bord horizontal 105, la « base » de l'élément 10, de telle manière que l'axe principal A est également un axe horizontal, et les extrémités 103 et 104, des segments verticaux.

Ainsi, la « hauteur » est définie comme étant la distance entre le bord 105 et le bord 106 de la plaque à un point donné de la base 105 et on entendra par « longueur» la distance entre les bords 103 et les bords 104 le long de l'axe principal A.

Préférentiellement, les dimensions géométriques de l'élément 10 sont les suivantes : hauteur H compris entre 0,2 et 1,5 m ; longueur L comprise entre 1 et 10 m ; et l'épaisseur e comprise entre 0,1 et 10 mm.

L'élément 10 en forme de plaque P comprend un premier canal 100, interne, agencé entre les deux surfaces opposées 101 et 102. Ce premier canal interne 100 est destiné à recevoir un premier fluide caloporteur F1. Le canal interne 100 est associé à une entrée E1 et une sortie S1 permettant la circulation du fluide F1 au sein du premier canal interne 100. De plus, le premier canal 100 est en contact thermique avec les deux surfaces principales 101 et 102 opposées, permettant ainsi de provoquer un échange de chaleur entre le premier fluide caloporteur circulant au sein du premier canal 100 et un deuxième fluide caloporteur à l'extérieur de l'élément 10, en contact avec lesdites surfaces d'échange thermique opposées 101 et 102.

Ainsi, par l'intermédiaire des surfaces 101 et 102, le dispositif selon l'invention met en oeuvre un échange d'énergie thermique entre le premier fluide caloporteur F1 circulant au sein du premier canal interne 100 et le deuxième fluide caloporteur F2 situé à l'extérieur de l'élément 10 en contact avec lesdites surfaces opposées 101 et 102.
Le premier canal interne 100 peut être réalisé :
- par surmoulage du corps de base sur un élément de canalisation préalablement installé ou
- par l'agencement de deux surfaces 101 et 102 de part et d'autre d'un élément de canalisation permettant de former une structure sandwich,
- par l'agencement de deux éléments en plaque comprenant chacune un sillon correspondant à la trajectoire du canal interne 100, l'assemblage des deux surfaces permettant de définir le canal interne à partir des sillons en regard,
- ou par tout autre procédé technique connu de l'état de la technique.

Il est à noter que le premier canal interne 100 décrit une trajectoire au sein de l'élément 10 permettant de faire circuler le fluide F1 du haut de l'élément 10 (bord 106) vers le bas (bord 105).

La trajectoire décrite par le premier canal interne 100 effectue des allers-retours entre une première extrémité 103 et une seconde extrémité 104 en partant du haut de la plaque (à proximité du bord 106) et descendant progressivement jusqu'au bord inferieur 105 du corps de base 10. Avantageusement, le canal interne 100 comprend son entrée E1 au niveau de la base 105 et remonte (préférentiellement verticalement) en direction du bord 106 via l'extension 1001 du canal interne 100. Puis la trajectoire du canal interne 100 suit une suite d'allers-retours 1002 entre les extrémités 103 et 104 non débouchant (et éventuellement le bord 106) en direction de la base 105. Les différents allers-retours sont préférentiellement mais facultativement horizontaux et régulièrement espacés le long de la hauteur de la plaque et préférentiellement d'un espacement typiquement de 50 mm et sont rejoints à leurs extrémités par des extensions 1003, préférentiellement verticales.

Ainsi, dans le cas où le premier fluide F1 circulant à l'intérieur de l'élément 10 est un fluide destiné à chauffer le deuxième fluide F2 circulant à l'extérieur de l'élément 10, il est à noter que plus on se situe à une position haute de l'élément 10, plus le premier fluide F1 est chaud. En effet, le fluide F1 parcourant le canal interne 100 de l'élément 10 en commençant depuis le bord haut 106 se refroidit progressivement au fur et à mur qu'il descend en direction de la base 105.

Selon une caractéristique essentielle de la présente invention, la hauteur H qui se développe préférentiellement perpendiculairement à l'axe principal A de la plaque 10 entre le bord 105 et le bord 106 varie le long de l'axe principal A de l'élément 10.

Préférentiellement, la plaque présente une augmentation de la hauteur entre la première extrémité 103 de la plaque P et la deuxième extrémité 104 de telle sorte que la hauteur la plus basse H1 se situe au niveau de l'extrémité 103 et la plus haute H2 au niveau de l'extrémité 104. Préférentiellement, la différence de hauteur de l'extrémité 104 par rapport à l'autre extrémité 103 est d'une valeur relative comprise entre 5% et 100%.

Préférentiellement, la différence de hauteur de l'extrémité 104 par rapport à l'autre extrémité 103 est d'une valeur absolue comprise entre 10 cm et 100 cm.

Comme représenté aux figures 3a et 3b, l'augmentation de hauteur peut se faire par palier, c'est-à-dire que le bord 106 présente des paliers ou tronçons horizontaux 106a, 106b et 106c (parallèles au bord 105) de longueur différente. La transition entre les différents paliers (ou tronçons) 106a, 106b et 106c se faisant par des bords biaisés (préférentiellement d'environ 45° par rapport à l'horizontal) ou verticaux 107. Dans la partie haute de la plaque, les allers-retours de la trajectoire du canal interne 100 s'effectuent entre le bord 103 et les bords biaisés 107.

En référence à la figure 3b, les surfaces d'échange de chaleur 101 et 102 comprennent avantageusement également des aspérités 108 ou/et protubérances 109 (par exemple sous la forme d'ailettes) permettant d'augmenter la turbulence dans le fluide F2 et ainsi d'améliorer le transfert thermique entre les deux fluides.

En référence à la figure 4a et selon une autre réalisation possible de la présente invention, le bord 106 peut présenter un bord longitudinal rectiligne partant de l'extrémité 103 en direction de l'extrémité 104 et qui présente un angle β avec le bord 105.

En référence aux figures 4b et 4c, il est à noter que l'élément 10 peut également être formé par un assemblage étanche (collage, soudage ou autre procédé équivalent connu de l'état de la technique) de deux plaques 1 0 1 0 et 1020 présentant des déformations 1011 et 1021, préférentiellement sous la forme de sillons, de telle sorte qu'une fois les deux plaques 1010 et 1020 assemblées, les sillons forment le premier canal 100. Il est à noter que ces déformations 1011 et 1021 forment également des aspérités longitudinales 108 sur les surfaces extérieures 101 et 102 de l'élément 10.

Les figures 5a et 5b présentent en pièces séparées, un dispositif d'échange de chaleur selon une réalisation particulière de la présente invention.

La figure 5a représente un élément 10, tel que représenté à la figure 4, enroulé. L'axe d'enroulement peut être à proximité ou confondu avec l'axe Z situé au niveau de l'extrémité 104, au niveau de laquelle la hauteur H2 est la plus grande. Le bord 103 dont la hauteur est la plus faible H1 se situe en périphérie de l'enroulement. Ainsi, la plaque P est enroulée selon un axe d'enroulement parallèle aux extrémités 103 et 104.

Le dispositif d'échange de chaleur ayant une hauteur décroissante, il présente, une fois enroulé, une partie haute d'enveloppe conique dont la hauteur est d'autant plus grande qu'elle se rapproche du centre de l'enroulement.

En conséquence, de manière générale, dans le cas où le premier fluide F1 circulant à l'intérieur de l'enroulement 10 est un fluide destiné à chauffer le deuxième fluide F2 circulant à l'extérieur de l'enroulement ― c'est-à-dire dans le canal formé entre les spires de l'enroulement de l'élément en plaque 10 -, et à l'exception du centre de l'enroulement (qui accueille l'extension 1001 du canal 100), plus on se situe à une zone haute de l'enroulement, plus cette zone est chaude. Au vu de la disposition du premier canal 100 au sein de l'élément 10, ce canal présente, une fois l'élément enroulé, une trajectoire en spirale (trajectoire présentant des allers-retours dans la spirale). En conséquence, le fluide F1 circulant au sein du premier canal 100 est guidé de sorte à suivre une trajectoire en spirale dont l'axe central correspond à l'axe d'enroulement.

Au niveau de la spire extérieure (c'est-à-dire la plus éloignée de l'axe d'enroulement) la hauteur H1 de l'extrémité 103 est la plus faible. Il est à noter également que l'axe d'enroulement peut être différent de l'axe Z correspondant à l'extrémité 104 de la plaque et que l'enroulement peut être réalisé autour d'un espace tubulaire central dont l'axe principal est confondu avec l'axe d'enroulement.

L'élément 10 enroulé est associé à une enveloppe T formant une cheminée 2 et comprenant essentiellement deux parties :
- une première partie 20 préférentiellement cylindrique de section circulaire ou rectangulaire dont le diamètre est légèrement supérieur au diamètre de la spire extérieure de l'échangeur enroulé, avec une hauteur sensiblement égale à H1, comprenant une ouverture 202 pour l'accès du fluide F2 au canal 200 ;
- la cheminée 2 comprend également une partie conique 22 conçue pour pouvoir envelopper la partie haute de l'échangeur enroulé, comprise entre les hauteurs H1 et H2, la partie conique 22 comprend donc une ouverture 222 au niveau de sa partie haute.

La cheminée 2 peut également comprendre une autre partie tubulaire 24, préférentiellement de section circulaire ou rectangulaire (correspondant à la section de l'ouverture 222 de la partie conique 22), située au sommet de la partie conique tronquée 22 comprenant trois ou plusieurs ouvertures 26 situées régulièrement ou non le long de la partie tubulaire 24 et une ouverture 27 située en haut de la partie tubulaire 24.

L'enveloppe T est destinée à venir envelopper l'élément 10 une fois enroulée et à assurer par guidage la circulation du fluide F2 de l'entrée 202 jusqu'à la sortie 222 via le canal 200. Sur la figure 5a, cette enveloppe T a été représentée en pointillées afin de montrer la coopération entre l'élément 10 et cette enveloppe T.

En référence à la figure 6a (représentant une coupe du dispositif d'échange de chaleur une fois assemblé), l'enroulement de l'élément 10 permet de définir un deuxième canal 200 entre les spires associées. Une entrée E₂ est agencée sur l'enveloppe T par exemple sous la forme d'une lumière 202 pour permettre au fluide F2 de pénétrer à l'intérieur de l'enveloppe T et accéder au canal 200. Cette entrée E₂ est située au niveau de l'extrémité 103 de la spire extérieure et une sortie S₂ est située au centre de l'enroulement au niveau de l'extrémité 104 pour permettre au fluide F2 de sortir de l'enveloppe T par l'ouverture 222. Ce deuxième canal 200 est dit « extérieur » par opposition au premier canal 100 (qui est situé à l'intérieur de l'élément 10). Le deuxième canal, lui, est situé entre les spires de l'élément 10 enroulé et est limité par l'enveloppe T en partie haute de l'enroulement.

Ainsi, le second fluide caloporteur F2 entre par l'entrée E2 radialement externe et circule par circulation naturelle entre les spires de l'élément 10 le long du canal externe 200 pour ressortir au niveau de la sortie S2 centrale.

Un des avantages de ce dispositif d'échange de chaleur est de permettre de faire circuler la second fluide F2 par circulation naturelle. Ainsi, non seulement il n'y a pas besoin d'énergie supplémentaire pour la circulation du fluide F2, mais de plus la circulation naturelle (c'est-à-dire par simple effet thermosiphon) permet une régulation automatique de la circulation du fluide F2. En effet, si l'échange thermique a un rendement élevé, le fluide F2 reçoit beaucoup d'énergie thermique, alors sa circulation s'accélère, il sort plus rapidement de l'échangeur et est donc chauffé sur une période de temps plus courte ; si au contraire l'échange thermique a un mauvais rendement, le fluide F2 reçoit moins d'énergie thermique, alors sa circulation ralentit, il reste plus longtemps au sein de l'échangeur et est donc chauffé sur une période de temps plus longue.

Alternativement, une circulation forcée du fluide F2 peut être envisagée par une pompe ou tout autre moyen de circulation forcée d'un fluide connu de l'état de la technique.

En référence à la figure 6a, le fluide F2 rentre par l'entrée 202 de l'enveloppe T (entrée E2) et circule dans le deuxième canal 200 tout en restant en contact avec les surfaces 101 et 102 de l'élément en plaque 10 comprenant le canal 100. Le fluide F2 est donc « chauffé » par le fluide F1 et, par effet thermosiphon, met en circulation naturelle le fluide F2 qui va remonter le long du canal externe 200 fermé en haut par l'enveloppe T pour arriver au niveau de la sortie S2. La partie conique 22 de l'enveloppe T permet donc de « fermer » la partie haute du deuxième canal 200 et d'agir sur le fluide F2 comme un élément de guidage pour le forcer à suivre la trajectoire du deuxième canal 200 entre les spires de l'élément en plaque 10. Plus le fluide F2 avance dans le deuxième canal 200 vers le centre de l'enroulement, plus les parties de l'élément 10 avec lesquels il est en contact sont chaudes et donc il accélère la circulation naturelle vers le haut par effet thermosiphon, l'enveloppe T guidant le fluide dans le canal 200.

En référence à la figure 6b (sur laquelle la projection verticale de l'élément 10 sur l'enveloppe T a été représentée en transparence), l'enveloppe comprend une ouverture 222 au centre de l'enroulement. En conséquence, le fluide F2, après avoir été en contact avec la partie la plus chaude de l'enroulement 10, sort par l'ouverture 222.

Ceci permet de chauffer progressivement le fluide F2 depuis l'entrée E2 du canal externe 200 vers la sortie S2 où le fluide F1 est le plus chaud. Comme le fluide F1 circule en spiral (comme expliqué précédemment) du haut de l'enroulement 10 vers le bas et que le fluide F2 circule également en spirale (dont le centre est le centre d'enroulement de l'élément 10) du bas vers le haut, cela permet d'optimiser l'échange thermique entre les deux fluides tout en gardant le même volume délimité par l'enveloppe T. L'échange thermique est de plus effectué à contre-courant afin d'améliorer encore le rendement. En améliorant le rendement de l'échangeur thermique à contre-courant, on utilise la surface d'échange de manière optimisée sans pour autant augmenter la taille de l'échangeur. Pour que l'enveloppe T puisse servir de guide au fluide F2, il faut que les spires du canal externe 200 soient hydrauliquement isolées les unes des autres, notamment au niveau de leur partie supérieure. A cet effet, il est prévu que l'élément 10 comprenne au niveau de son bord supérieur 106 une couche résiliente (par exemple sous forme d'un joint) destinée à venir en contact avec l'enveloppe T. Alternativement l'intérieur de l'enveloppe T peut être recouverte d'une couche d'étanchéité contre laquelle vient en contact le bord supérieur 106 de l'élément 10. Ainsi, l'élément 10 enroulé est en contact avec l'enveloppe T sur toute la longueur du bord 106 pour assurer l'étanchéité du canal 200.

Toutefois, il est à noter que même si la jonction entre l'élément 10 et la partie conique 22 de l'enveloppe T n'est pas hermétiquement fermée et laisse passer un filet de fluide F2, l'effet de guide est globalement maintenu.

Avantageusement, la cheminée de stratification 2 comprend une partie tubulaire 24 connecté avec l'ouverture 222 de la partie conique 22. Ainsi en fonction de la température du fluide F2 en sortie de l'enroulement de l'échangeur 10 (au niveau de l'ouverture 222) par rapport au fluide entourant l'enveloppe T de l'échangeur, le fluide F2 sort par différentes lumières 26 de la cheminée de stratification 2. Plus précisément, plus le fluide en sortie de l'échangeur immergé est chaud, plus il sort au niveau d'une lumière 26 haute, voire au niveau de son ouverture supérieure 27. En effet, le fluide F2 en sortie de l'échangeur remonte dans la partie tubulaire 24 de la cheminée de stratification 2 par effet thermosiphon, et s'il est plus chaud que le fluide à l'extérieur de la cheminée au niveau de la ou des lumières 26 inférieures devant lesquelles il remonte, il continue son ascension jusqu'à arriver au niveau correspondant à sa température et sort par la lumière 26 la plus proche.

Ainsi, cela permet de garantir la stratification de l'ensemble du fluide contenu dans le réservoir dans lequel est situé le dispositif d'échange thermique.

La figure 7 présente une vue éclatée de l'assemblage de l'élément 10 enroulé et de la cheminée 2 telle que décrite précédemment permettant de former ainsi un dispositif d'échange de chaleur et de stratification selon l'invention.

Selon un autre mode de réalisation de la présente invention, la figure 8 présente un élément 10 tel que présenté aux figures 3a ou 3b enroulé, l'enroulement est tel que le bord le plus haut 104 est situé au niveau du centre de l'enroulement et tel que le bord dont la hauteur est la plus faible 103 se situe en périphérie de l'enroulement. Ainsi, la plaque P est enroulée selon un axe d'enroulement parallèle aux extrémités 103 et 104. Le dispositif d'échange de chaleur ayant une hauteur décroissante, il présente, une fois enroulé, une partie haute d'enveloppe conique dont la hauteur est d'autant plus grande qu'elle se rapproche du centre.

Plus précisément, le dispositif d'échange de chaleur ayant une hauteur décroissante par pallier, la partie haute comprend différents étages dont les hauteurs correspondent aux hauteurs des paliers 106c, 106b et 106a, respectivement les hauteurs H₂, H₃ et H₁ (En partant du centre de l'enroulement en direction de la spire extérieure). Préférentiellement, la longueur de chaque bord 106a, 106b et 106c est telle qu'elle correspond sensiblement à la périphérie de la spire correspondante.

En conséquence, dans le cas où le premier fluide F1 circulant à l'intérieur de l'enroulement 10 est un fluide destiné à chauffer le deuxième fluide F2 circulant à l'extérieur de l'enroulement ― c'est-à-dire dans le canal formé par l'enroulement de l'élément en plaque 10 -, les trois paliers 106c, 106b et 106a présentent, dans cet ordre, des zones dont la chaleur est décroissante entre les paliers ainsi que le long de ces paliers. Le haut du palier 106c est la zone la plus chaude de l'enroulement, ainsi que le centre de l'enroulement qui est en contact avec la portion 1001 du canal interne comme expliqué précédemment. De manière générale, et à l'exception du centre de l'enroulement, plus on se situe à une zone haute de l'enroulement, plus cette zone est chaude. On note que l'élément 10 enroulé comprend une entrée E2 au niveau de la dernière spire de l'enroulement radialement externe et une sortie S2 au niveau du centre de l'enroulement tel que cela est décrit plus en détail ci-après.

En référence à la figure 9, l'élément 10 est enroulé en spiral avec des spires rectangulaires. Alternativement, il peut tout aussi bien être enroulé en spiral avec des spires circulaires.

Sur cette figure est également représentée la coupe de la cheminée 2 et de ses deux parties décrites précédemment 20 et 22 qui forment l'enveloppe T, ainsi que la partie tubulaire 24. Le fluide F2 rentre par l'entrée 202 au niveau d'une partie basse de la cheminée 2 (entrée E2) afin d'être acheminée au sein de l'échangeur, le long du canal externe 200 (c'est-à-dire entre chaque spire de l'enroulement 10) pour sortir par ouverture 222 au niveau de l'axe d'enroulement vers le haut par effet thermosiphon (sortie S2).

En référence à la figure 10, le fluide F2 est acheminé via une entrée E2, le long du canal externe 200, entre les spires de l'échangeur enroulé afin de garantir le contact entre d'une part les surfaces de contact 101 et 102 et le fluide F2 jusqu'au centre de l'échangeur enroulé au niveau duquel le fluide F1 circulant à l'intérieur de l'élément 10, est le plus chaud permettant de faire circuler naturellement par effet thermosiphon le fluide F2 vers le haut (comme expliqué précédemment).

La figure 11 représente une coupe d'un réservoir 1 de fluide, et plus précisément un ballon d'eau chaude, comprenant un dispositif d'échange de chaleur selon l'invention immergé dans l'eau à chauffer contenue dans le réservoir 1. Le premier canal 100 au sein de l'élément 10 du dispositif d'échange de chaleur est connecté via l'entrée E1 et la sortie S1 du réservoir 1 à un circuit de fluide provenant d'une source chaude (par exemple un circuit solaire) de sorte que le fluide provenant d'une source chaude (par exemple un collecteur solaire) circule à l'intérieur du premier canal interne 100. Le deuxième canal 200 comprend une entrée E2 et une sortie S2 au sein du réservoir 1 de sorte que l'eau constitue le deuxième fluide F2 caloporteur circulant au sein du deuxième canal 200 comme expliqué précédemment. Bien évidemment, le réservoir 1 comprend une entrée E3 d'eau froide à chauffer pour le réservoir 1 et une sortie S3 d'eau chaude à destination d'un point d'utilisation d'eau chaude comme un réseau d'eau chaude sanitaire.

La présente invention peut être adaptée à tout type d'application industrielle et/ou résidentielle et à tout type de fluide dont il faut échanger la chaleur (gaz ou liquide). Les dimensions et matériaux de la présente invention sont données à titre purement illustratif.

## Revendications

1. Dispositif d'échange thermique entre un premier fluide caloporteur (F1) et un second fluide caloporteur (F2) comprenant
∘ un premier canal (100) associé à une entrée (E1) et une sortie (S1), le premier canal (100) étant destiné à recevoir le premier fluide caloporteur (F1),
∘ un deuxième canal (200), associé à une entrée (E2) et une sortie (S2), hydrauliquement isolé du premier canal (100), le deuxième canal (200) étant destiné à recevoir un deuxième fluide caloporteur (F2), le deuxième canal (200) permettant un échange thermique entre le premier et le deuxième fluide caloporteur (F1, F2),
le dispositif comprenant une enveloppe (T) et un élément (10) en forme de plaque (P), enroulé, dont l'arrête supérieure est adjacente à l'enveloppe (T), l'élément (10) en forme de plaque (P) définissant un conduit interne formant le premier canal (100) suivant une trajectoire en forme de zig zag, l'élément (10) en plaque (P) comprenant deux surfaces (101, 102) opposées de part et d'autre du canal interne (100) conçues pour provoquer un échange de chaleur entre le premier fluide caloporteur (F1) circulant au sein du canal (100) et le deuxième fluide (F2) en contact avec lesdites surfaces (101, 102), l'élément (10) définissant le deuxième canal (200) entre les spires de l'enroulement, formant des moyens de guidage de sorte que les deux fluides circulent chacun le long d'une trajectoire en spirale, la trajectoire décrite par le premier canal interne (100) effectuant des allers-retours entre une première extrémité (103) et une seconde extrémité (104) de l'élément (10) en forme de plaque (P),
caractérisé
∘ en ce que l'enveloppe (T) est conique, et
∘ en ce que l'élément (10) en forme de plaque (P) présente une augmentation de la hauteur (H) entre une première extrémité de la plaque (P) le long de son axe principal (A), perpendiculaire à l'axe d'enroulement, et une deuxième extrémité de la plaque (P).

2. Dispositif d'échange de chaleur selon la revendication 1, **caractérisé en ce que** le premier canal (100) comprend une entrée située à proximité du centre de l'enroulement de l'élément en forme de plaque (10) et que ce que la sortie est radialement externe, opposée au centre de l'enroulement.

3. Dispositif selon la revendication 1 ou 2, **caractérisé en ce que** le deuxième canal (200) comprend une entrée radialement externe à l'enroulement de l'élément en forme de plaque (10) et une sortie située à proximité du centre de l'enroulement.

4. Dispositif selon l'une des revendications 1 à 3, **caractérisé en ce que** le premier canal (100) comprend des tronçons principaux (1002) perpendiculaires à l'axe d'enroulement de l'élément en forme de plaque (10), les tronçons principaux (1002) étant raccordés deux à deux, au niveau de leurs extrémités par des tronçons secondaires (1003) parallèles à l'axe d'enroulement.

5. Dispositif d'échange de chaleur selon la revendication 1, **caractérisé en ce que** l'augmentation de la hauteur est continue.

6. Dispositif d'échange de chaleur selon la revendication 1, caractérisé en ce l'augmentation de la hauteur est par palier.

7. Dispositif d'échange de chaleur selon l'une des revendications 1 à 6, **caractérisé en ce que** la différence de hauteur d'une extrémité à l'autre de l'élément (10) en forme de plaque (P) le long de son axe principal (A) est d'une valeur relative comprise entre 5% et 100%.

8. Dispositif d'échange de chaleur selon l'une des revendications 1 à 7 **caractérisé en ce que** la différence de hauteur d'une extrémité à l'autre de l'élément (10) en forme de plaque (P) le long de son axe principal (A) est d'une valeur absolue comprise entre 10 cm et 100 cm.

9. Dispositif d'échange de chaleur selon l'une des revendications 1 à 8, **caractérisé en ce que** les surfaces (101, 102) de l'élément (10) en forme de plaque (P) présentent des aspérités et/ou des protubérances et/ou des ailettes.

10. Dispositif d'échange de chaleur selon l'une des revendications 1 à 9 **caractérisé en ce que** l'élément (10) en forme de plaque (P) est réalisé dans au moins l'un des matériaux suivants : métaux, plastiques, matériaux composites.

11. Dispositif d'échange de chaleur selon l'une des revendications précédentes, **caractérisé en ce qu'**il comprend en outre une cheminée (24) de stratification thermique.

12. Dispositif d'échange de chaleur selon la revendication 11, **caractérisé en ce que** la cheminée (24) de stratification thermique comprend un élément tubulaire (24) comprenant une pluralité de lumières (26) alignées dans le sens d'un axe principal (240) de l'élément tubulaire (24).

13. Réservoir (1) de fluide notamment un ballon d'eau chaude **caractérisé en ce qu'**il comprend le dispositif d'échange de chaleur selon l'une des revendications précédentes, **en ce que** le premier canal (100) est connecté à un circuit de fluide provenant d'une source chaude de sorte que le fluide provenant d'une source chaude circule à l'intérieur du premier canal interne (100) et **en ce que** le deuxième canal (200) comprend une entrée (E2) et une sortie (S2) au sein du réservoir (1) de sorte que le fluide du réservoir (1) constitue le deuxième fluide (F2) caloporteur circulant au sein du deuxième canal (200).

## Patentansprüche

1. Vorrichtung für den Austausch von Wärme zwischen einem ersten Wärmeträgermedium (F1) und einem zweiten Wärmeträgermedium (F2), enthaltend
- einen ersten Kanal (100), dem ein Einlass (E1) und ein Auslass (S1) zugeordnet sind, wobei der erste Kanal (100) dazu bestimmt ist, das erste Wärmeträgermedium (F1) aufzunehmen,
- einen zweiten Kanal (200), dem ein Einlass (E2) und ein Auslass (S2) zugeordnet sind und der hydraulisch vom ersten Kanal (100) getrennt ist, wobei der zweite Kanal (200) dazu bestimmt ist, ein zweites Wärmeträgermedium (F2) aufzunehmen, wobei der zweite Kanal (200) einen Wärmeaustausch zwischen dem ersten und dem zweiten Wärmeträgermedium (F1, F2) ermöglicht,
wobei die Vorrichtung einen Mantel (T) und ein Teil (10) in Form einer aufgewickelten Platte (P) aufweist, deren obere Kante an den Mantel (T) angrenzt, wobei das Teil (10) in Plattenform (P) einen innere Leitung definiert, die den ersten Kanal (100) mit zickzackförmigem Verlauf bildet, wobei das Teil (10) in Plattenform (P) zwei Flächen (101, 102) aufweist, die beiderseits des inneren Kanals (100) einander entgegengesetzt liegen und dazu ausgebildet sind, einen Wärmeaustausch zwischen dem ersten Wärmeträgermedium (F1), das innerhalb des Kanals (100) strömt, und dem mit den Flächen (101, 102) in Kontakt stehendem zweiten Medium (F2) hervorzurufen, wobei das Teil (10), das den zweiten Kanal (200) zwischen den Windungen der Wickelung definiert, Führungsmittel bildet, so dass die beiden Medien jeweils entlang einer spiralförmigen Verlaufsbahn strömen, wobei die vom ersten, inneren Kanal (100) beschriebene Verlaufsbahn zwischen einem ersten Ende (103) und einem zweiten Ende (104) des Teils (10) in Plattenform (P) hin und her verläuft,
**dadurch gekennzeichnet, dass**
- der Mantel (T) konisch ausgebildet ist und
- das Teil (10) in Plattenform (P) einen Anstieg der Höhe (H) zwischen einem ersten Ende der Platte (P) entlang seiner Hauptachse (A), die senkrecht zur Wicklungsachse verläuft, und einem zweiten Ende der Platte (P) aufweist.

2. Vorrichtung zum Austausch von Wärme nach Anspruch 1, **dadurch gekennzeichnet, dass** der erste Kanal (100) einen Einlass aufweist, der in der Nähe des Mittelpunkts der Wicklung des Teils in Plattenform (10) liegt, und dass der Auslass radial außen, dem Mittelpunkt der Wicklung entgegengesetzt, liegt.

3. Vorrichtung nach Anspruch 1 oder 2, **dadurch gekennzeichnet, dass** der zweite Kanal (200) einen Einlass aufweist, der radial außerhalb der Wicklung des plattenförmigen Teils (10) liegt, sowie einen Auslass, der in der Nähe des Mittelpunkts der Wicklung liegt.

4. Vorrichtung nach einem der Ansprüche 1 bis 3, **dadurch gekennzeichnet, dass** der erste Kanal (100) Hauptabschnitte (1002) aufweist, die senkrecht zur Wickelungsachse des plattenförmigen Teils (10) verlaufen, wobei die Hauptabschnitte (1002) im Bereich ihrer Enden über parallel zur Wickelungsachse verlaufende Nebenabschnitte (1003) paarweise verbunden sind.

5. Vorrichtung zum Austausch von Wärme nach Anspruch 1, **dadurch gekennzeichnet, dass** der Anstieg der Höhe kontinuierlich erfolgt.

6. Vorrichtung zum Austausch von Wärme nach Anspruch 1, **dadurch gekennzeichnet, dass** der Anstieg der Höhe stufenweise erfolgt.

7. Vorrichtung zum Austausch von Wärme nach einem der Ansprüche 1 bis 6, **dadurch gekennzeichnet, dass** der Höhenunterschied von einem Ende des Teils (10) in Plattenform (P) zum anderen entlang seiner Hauptachse (A) einen relativen Wert zwischen 5 % und 100 % hat.

8. Vorrichtung zum Austausch von Wärme nach einem der Ansprüche 1 bis 7, **dadurch gekennzeichnet, dass** der Höhenunterschied von einem Ende des Teils (10) in Plattenform (P) zum anderen entlang seiner Hauptachse (A) einen absoluten Wert zwischen 10 cm und 100 cm hat.

9. Vorrichtung zum Austausch von Wärme nach einem der Ansprüche 1 bis 8, **dadurch gekennzeichnet, dass** die Flächen (101, 102) des Teils (10) in Plattenform (P) Unebenheiten und/oder Vorsprünge und/oder Rippen aufweisen.

10. Vorrichtung zum Austausch von Wärme nach einem der Ansprüche 1 bis 9, **dadurch gekennzeichnet, dass** das Teil (10) in Plattenform (P) aus zumindest einem der nachfolgenden Materialien hergestellt ist: Metalle, Kunststoffe, Verbundwerkstoffe.

11. Vorrichtung zum Austausch von Wärme nach einem der vorangehenden Ansprüche, **dadurch gekennzeichnet, dass** sie ferner einen Schacht (24) zur thermischen Schichtung aufweist.

12. Vorrichtung zum Austausch von Wärme nach Anspruch 11, **dadurch gekennzeichnet, dass** der Schacht (24) zur thermischen Schichtung ein rohrförmiges Teil (24) aufweist, das eine Mehrzahl von Öffnungen (26) aufweist, die in Richtung einer Hauptachse (240) des rohrförmigen Teils (24) ausgerichtet sind.

13. Medium-Vorratsbehälter (1), insbesondere Warmwasserspeicher, **dadurch gekennzeichnet, dass** er die Vorrichtung zum Austausch von Wärme nach einem der vorangehenden Ansprüche aufweist, dass der erste Kanal (100) an einen Mediumkreislauf angeschlossen ist, der von einer heißen Quelle stammt, so dass das von einer heißen Quelle stammende Medium innerhalb des ersten, inneren Kanals (100) strömt, und dass der zweite Kanal (200) einen Einlass (E2) und einen Auslass (S2) innerhalb des Vorratsbehälters (1) aufweist, so dass das Medium des Vorratsbehälters (1) das zweite Wärmeträgermedium (F2) bildet, das innerhalb des zweiten Kanals (200) strömt.

## Claims

1. Device for exchanging heat between a first heat transfer fluid (F1) and a second heat transfer fluid (F2) comprising
- a first channel (100) associated with an inlet (E1) and an outlet (S1), with the first channel (100) intended to receive the first heat transfer fluid (F1),
- a second channel (200), associated with an inlet (E2) and an outlet (S2), hydraulically insulated from the first channel (100), with the second channel (200) intended to receive a second heat transfer fluid (F2), with the second channel (200) allowing for a heat exchange between the first and the second heat transfer fluid (F1, F2),
the device comprising an envelope (T) and an element (10) in the shape of a plate (P), wound, of which the upper edge is adjacent to the envelope (T), with the element (10) in the shape of a plate (P) defining an internal conduit forming the first channel (100) following a path in a zig-zag manner, with the element (10) as a plate (P) comprising two opposite surfaces (101, 102) on either side of the internal channel (100) designed to cause an exchange of heat between the first heat transfer fluid (F1) flowing within the channel (100) and the second fluid (F2) in contact with said surfaces (101, 102), with the element (10) defining the second channel (200) between the turns of the winding, forming means for guiding in such a way that the two fluids each flow along a spiral path, with the path described by the first internal channel (100) carrying out inward/outward flows between a first end (103) and a second end (104) of the element (10) in the shape of a plate (P),
**characterised**
- **in that** the envelope (T) is conical, and
- **in that** the element (10) in the shape of a plate (P) has an increase in the height (H) between a first end of the plate (P) along its main axis (A), perpendicular to the winding axis, and a second end of the plate (P).

2. Heat exchange device according to claim 1, **characterised in that** the first channel (100) comprises an inlet located in the vicinity of the centre of the winding of the element in the shape of a plate (10) and **in that** the outlet is radially external, opposite the centre of the winding.

3. Device according to claim 1 or 2, **characterised in that** the second channel (200) comprises an inlet radially external to the winding of the element in the shape of a plate (10) and an outlet located in the vicinity of the centre of the winding.

4. Device according to one of claims 1 to 3, **characterised in that** the first channel (100) comprises main sections (1002) perpendicular to the winding axis of the element in the shape of a plate (10), with the main sections (1002) being connected two-by-two, on their ends by secondary sections (1003) parallel to the winding axis.

5. Heat exchange device according to claim 1, **characterised in that** the increase in the height is continuous.

6. Heat exchange device according to claim 1, **characterised in that** the increase in the height is in stages.

7. Heat exchange device according to one of claims 1 to 6, **characterised in that** the difference in height from one end to the other of the element (10) in the shape of a plate (P) along its main axis (A) is a relative value between 5% and 100%.

8. Heat exchange device according to one of claims 1 to 7, **characterised in that** the difference in height from one end to the other of the element (10) in the shape of a plate (P) along its main axis (A) is an absolute value between 10 cm and 100 cm.

9. Heat exchange device according to one of claims 1 to 8, **characterised in that** the surfaces (101, 102) of the element (10) in the shape of a plate (P) have asperities and/or protuberances and/or fins.

10. Heat exchange device according to one of claims 1 to 9, **characterised in that** the element (10) in the shape of a plate (P) is made from at least one of the following materials: metals, plastics, composite materials.

11. Heat exchange device according to one of the preceding claims, **characterised in that** it further comprises a thermal stratification chimney (24).

12. Heat exchange device according to claim 11, **characterised in that** the thermal stratification chimney (24) comprises a tubular element (24) comprising a plurality of holes (26) aligned in the direction of a main axis (240) of the tubular element (24) .

13. Reservoir (1) of fluid in particular a hot water tank **characterised in that** it comprises the device for exchanging heat according to one of the preceding claims, **in that** the first channel (100) is connected to a fluid circuit coming from a hot source in such a way that the fluid coming from a hot source flows inside the first internal channel (100) and **in that** the second channel (200) comprises an inlet (E2) and an outlet (S2) within the reservoir (1) in such a way that the fluid of the reservoir (1) constitutes the second heat transfer fluid (F2) flowing within the second channel (200).
